# EUROPÄISCHE PATENTSCHRIFT

(11) **EP 2 766 511 B1**
(45) Veröffentlichungstag und Bekanntmachung des Hinweises auf die Patenterteilung: **21.03.2018**
(21) Anmeldenummer: 12772925.9
(22) Anmeldetag: 11.10.2012
(51) Int. Cl.: C23G 3/02, B08B 3/02

(54) **VORRICHTUNG UND VERFAHREN ZUR NACHBEHANDLUNG EINES METALLBANDES**
METHOD AND DEVICE FOR TREATING A METAL STRIP
DISPOSITIF ET PROCÉDÉ DESTINÉS AU POST-TRAITEMENT D'UNE BANDE MÉTALLIQUE

(30) Priorität: 14.10.2011 EP 11185215
(43) Veröffentlichungstag der Anmeldung: 20.08.2014
(73) Patentinhaber: Primetals Technologies Austria GmbH, 4031 Linz (AT)
(72) Erfinder: HOEDL, Stefan, A-4048 Puchenau (AT); SPEIDL, Josef, A-4050 Traun (AT); KOFLER, Klaus, A-4020 Linz (AT); STADLBAUER, Alois, A-4209 Engerwitzdorf (AT)
(74) Vertreter: Metals@Linz
(86) Internationale Anmeldenummer: PCT/EP2012/070132
(87) Internationale Veröffentlichungsnummer: WO 2013/053804

(56) Entgegenhaltungen:
- AT-B- 404 472
- CN-Y- 2 692 165
- JP-A- 2 270 977
- JP-A- 61 195 984
- JP-A- 2006 045 594

## Beschreibung

### Technisches Gebiet

Die Erfindung betrifft eine Vorrichtung und ein Verfahren zur Nachbehandlung eines Metallbandes, wobei das aus einer Beizzone kommende gebeizte Metallband im Durchlaufbetrieb durch eine Spülzone hindurch bewegt wird, in welcher an der Oberfläche des Metallbandes anhaftende Reste eines Beizmittels durch Aufsprühen einer Spülflüssigkeit entfernt werden.

### Stand der Technik

Es ist bekannt, zum Entfernen von Zunder von einem Metallband die Oberfläche mit einem Beizmittel zu behandeln, z.B. mit einer Säure. Dabei wird das Metallband im Durchlaufbetrieb kontinuierlich durch eine Beizzone hindurch bewegt. Dem Beizvorgang schließt sich eine Zone der Nachbehandlung an, in welcher das Metallband von Resten des Beizmittels gereinigt wird. Typischerweise erfolgt dies in einer Spülzone, die meist aus mehreren Spülstufen besteht. Oberhalb und unterhalb des Metallbandes sind in den Spülstufen Spüldüsen vorgesehen, die eine Spülflüssigkeit auf die Oberflächen des Metallbandes sprühen. Das Spülmittel wird meist im Kreislauf geführt. Üblicherweise wird Wasser als Spülmittel verwendet, das auch chemische Zusätze beinhalten kann.

Betriebsbedingt kann es zu Unterbrechungen des durchlaufenden Betriebs kommen. Wird die Bewegung des Metallbandes in einer Spülzone gestoppt oder stark reduziert (stark reduzierte Bandgeschwindigkeit), so kann es zur Ausbildung so genannter "Sprühbilder" und zu unerwünschten Verfärbungen an der Bandoberfläche kommen."Sprühbilder" sind Unregelmäßigkeiten an der Oberfläche des Metallbandes, welche die Qualität des gebeizten Metallbandes beeinträchtigen und unerwünscht sind. Verursacht werden diese "Sprühbilder" beispielsweise dadurch, dass der Sprühstrahl während des Bandstillstands nur auf einen begrenzten Bereich der Oberfläche auftrifft.

Aber auch dann, wenn der Spülvorgang während des Stillstandes abgeschaltet wird, trocknet die auf dem Band befindliche Restmenge der Spülflüssigkeit aufgrund der Bandtemperatur von bis zu 80°C auf. Es entstehen auf der Oberfläche Unregelmäßigkeiten, z.B. braune Flecken. Diese braunen Flecken werden durch eine an der Oberfläche stattfindende Eisen-III-Hydroxid-Bildung hervorgerufen. Eisen-III-Hydroxid ist im Wasser nicht löslich.

Aus AT 404 472 B ist ein Verfahren zur Nachbehandlung von gebeiztem Stahlband bekannt, bei dem im Falle eines Anlagen-Stillstandes das Metallband in der Spülzone geflutet wird. Eine solche Flutung, die bis zur vollen Bandüberdeckung erfolgen muss, ist aufwändig.

Die CN 2 692 165 Y beschreibt ein Verfahren und eine Vorrichtung zum Spülen von gebeizten Metallbändern, umfassend eine Spülkammer sowie eine erste und eine zweite Spülvorrichtung mit jeweils eigener Wasserversorgung und eigener Düsenanordnung. Im regulären Betrieb werden mittels einer ersten Spülvorrichtung, bei dem auch Umwälzpumpen zum Einsatz kommen, die Reste von Beizflüssigkeit vom Metallband entfernt, wohingegen bei einem Bandstillstand die erste Spülvorrichtung gestoppt wird und das Band von den Zerstäuberdüsen der zweiten Spülvorrichtung mit frischem, nicht-umgewälztem, entionisiertem Wasser besprüht wird, um Rostbildung zu verhindern. Die Düsen der ersten und der zweiten Spülvorrichtung besprühen jeweils die Ober- und die Unterseite des Bandabschnittes, der sich in der Spülkammer befindet.

Man kann obigem Problem auch dadurch begegnen, indem man nach einem Bandstillstand das betroffene Bandstück wieder zurück in die Beizzone fährt. Dadurch wird die Braunfärbung abgebeizt und so entfernt. Ein solcher Vorgang erfordert die Umkehr der Bewegungsrichtung des Bandes, was die Ausbringung verringert.

Insgesamt ist das Problem der stillstandsbedingten Beeinträchtigung der Oberflächenqualität eines gebeizten Metallbandes bislang nicht zufriedenstellend gelöst.

### Darstellung der Erfindung

Es ist Aufgabe der vorliegenden Erfindung, eine Vorrichtung und ein Verfahren zur Nachbehandlung eines gebeizten Metallbandes anzugeben, so dass im Falle einer Unterbrechung des Durchlaufbetriebs oder stark reduzierter Bandgeschwindigkeit eine hohe Oberflächenqualität des Metallbandes beibehalten wird, ohne dass das Band zurückgezogen werden muss.

Gelöst wird diese Aufgabe bezüglich einer Vorrichtung mit den Merkmalen des Anspruchs 1 und bezüglich eines Verfahrens mit den Merkmalen des Anspruchs 7.

Gemäß dem Grundgedanken der Erfindung wird das Metallband im Falle eines Bandstillstands oder bei stark reduzierter Bandgeschwindigkeit in der Spülzone in einer feuchten Atmosphäre gehalten. Dies erfolgt dadurch, indem ein Flüssigkeitsnebel erzeugt wird, womit die Oberfläche des Metallbandes befeuchtet wird und der Luftsauerstoff nicht an die Metalloberfläche gelangt. Der Flüssigkeitsnebel wird mittels geeigneter Einrichtungen, z.B. durch Zerstäubungs-Düsen, erzeugt. Dieser Vorgang wird im Folgenden auch als Stillstandsbedüsung bezeichnet. In der erfindungsgemäßen Vorrichtung zur Nachbehandlung ist also in der Spülzone eine Einrichtung zum Erzeugen eines Flüssigkeitsnebels vorgesehen, mittels dessen im Falle einer Unterbrechung des Durchlaufbetriebs oder stark reduzierter Bandgeschwindigkeit die Oberfläche des Metallbandes befeuchtbar ist. Die Einrichtung zum Erzeugen des Flüssigkeitsnebels ist von den Spüldüsen getrennt und besteht im Wesentlichen aus separaten Düsen, im Folgenden auch als Sprühdüsen bezeichnet. Durch das Einnebeln mit einer Flüssigkeit (z.B.: VE-Wasser) bleibt die Oberfläche des Metallbandes während eines Stillstandes oder stark reduzierter Bandgeschwindigkeit feucht. Im Falle des Stillstandes hat die Erfindung den Vorteil, dass mit vergleichsweise geringem Aufwand begrenzte Stillstandszeiten der Anlage ohne Bandrückzug und ohne Qualitätseinbußen überbrückt werden können. Durch den Wegfall des Zurückziehens des Bandes kann diese Zeit für die Produktion genutzt werden. Dies erhöht die Effizienz der Anlage.

Da eine Spülzone üblicherweise aus mehreren Spülstufen besteht, erfolgt das Einnebeln des Bandes in den einzelnen Spülstufen. Dadurch kann mit vergleichsweise geringem Aufwand das Problem der stillstandsbedingten (oder stark reduzierter Bandgeschwindigkeit) Oberflächenbeeinträchtigung gelöst werden. Es ist vorgesehen, in zumindest einer oder jeder der Spülstufen die erfindungsgemäße Befeuchtung des jeweiligen Bandabschnittes vorzusehen. Die Einrichtung zum Erzeugen des Flüssigkeitsnebels ist an den Seitenwänden einer Spülstufe angeordnet. Dadurch tritt der Flüssigkeitsnebel jeweils seitlich aus den Seitenwänden in den Innenraum der jeweiligen Spülstufe ein. Dies führt zu einer gleichmäßigen Verteilung des Nebels im Innenraum.
Um eine möglichst gleichmäßige Befeuchtung der Oberfläche des Metallbandes zu erreichen, kann es ferner günstig sein, wenn die Sprühdüsen entweder in einer durch die Passlinie des Metallbandes vorgegebenen Ebene, oder in Ebenen oberhalb und unterhalb der Stirnseite des Bandes (Passline) angeordnet sind und ihr Sprühstrahl quer zur Bandlaufrichtung gerichtet ist. Dadurch kann die Verteilung des Nebels im Innenraum der Spülstufen gleichmäßig durchgeführt werden.
Die vorliegende Aufgabe wird auch durch ein Verfahren zur Nachbehandlung eines Metallbandes gelöst, wobei das aus einer Beizzone kommende gebeizte Metallband im Durchlaufbetrieb durch eine Spülzone hindurch bewegt wird, in welcher an der Oberfläche des Metallbandes anhaftende Reste eines Beizmittels entfernt werden. Gemäß dem erfindungsgemäßen Verfahren wird im Falle einer Unterbrechung des Durchlaufbetriebs oder bei stark reduzierter Bandbewegung das Aufsprühen des Spülmittels zonenweise oder ganz gestoppt und mittels einer in der Spülzone vorgesehenen Einrichtung ein Flüssigkeitsnebel erzeugt, damit die Oberfläche des Metallbandes feucht gehalten wird.
Erfahrungsgemäß können bei Bandstillstand oder stark reduzierter Bandgeschwindigkeit die unerwünschten Sprühbilder und Verfärbungen in jeder Spülstufe auftreten. Bei der Vermeidung dieser Beeinträchtigungen ist es daher besonders effizient, wenn zumindest in einer Spülstufe eine Stillstandbedüsung durchgeführt wird. Während des Stillstandbedüsungsbestriebes kann das Aufbringen der Spülflüssigkeit unter Bandlauf abgeschaltet werden.
Für die Einbringung des Flüssigkeitsnebels kann es günstig sein, wenn hierfür spezielle Düsen verwendet werden, die seitlich in der Spülstufe angeordnet sind. Die Sprühdüsen sind in den Seitenwänden der Spülstufe integriert. Die Befeuchtung kann dadurch homogen über die Bandoberfläche erfolgen.
Eine gleichmäßige Befeuchtung der Bandoberfläche kann dadurch erzielt werden, wenn die (Nebel-) Sprühdüsen entweder in einer durch die Passline des Metallbandes vorgegebenen Ebene oder in Ebenen oberhalb und unterhalb der Passline nebeneinander angeordnet werden und die Sprührichtung quer zur Bandlaufrichtung des Metallbandes gegeben ist.

### Kurzbeschreibung der Zeichnung

Zur weiteren Erläuterung der Erfindung werden im nachfolgenden Teil der Beschreibung auf die Zeichnungen Bezug genommen, aus denen weitere vorteilhafte Ausgestaltungen, Einzelheiten und Weiterbildungen der Erfindung, anhand nicht einschränkender Ausführungsbeispiele zu entnehmen sind.

Es zeigen:
- Figur 1: eine schematische Darstellung einer Behandlungsanlage für Metallbänder, bestehend aus einer Beizzone und einer sich daran anschließenden Spülzone, die aus mehreren Spülstufen besteht;
- Figur 2a und 2b: eine Querschnittsdarstellung einer Spülstufe.

### Ausführung der Erfindung

Die Figur 1 zeigt eine schematische Darstellung einer Behandlungsanlage 1 für Metallbänder. Die Behandlungsanlage 1 besteht im Wesentlichen aus einer Beizzone 3 und einer sich daran anschließenden Spülzone 4, in welcher das gebeizte Metallband 2 nachbehandelt wird. Das Metallband 2 wird in Figur 1 gemäß dem Pfeil 5 von links nach rechts längs der Passlinie 6 durch die Behandlungsanlage 1 geführt. Die Spülzone 4 besteht im dargestellten Beispiel aus drei hintereinander geschalteten Spülstufen 7 in denen jeweils nicht näher dargestellte Spüldüsen 11 eine Spülflüssigkeit auf die Oberseite und auf die Unterseite des Metallbandes 2 aufsprühen und dadurch die aus der Beizzone 3 mitgeschleppten Reste des Beizmittels von der Bandoberfläche 14 entfernen.

Zumindest in einer der Spülstufen 7 befindet sich erfindungsgemäß eine Einrichtung 8 zum Erzeugen eines Flüssigkeitsnebels 9 mit dem bei Bandstillstand oder reduzierter Bandgeschwindigkeit der in dieser Spülstufe 7 befindlicher Abschnitt des Metallbandes 2 befeuchtet wird. Zum Erzeugen des Nebels 9 wird eine Flüssigkeit z.B.: VE-Wasser verwendet.

Jeweils am Eingang und am Ausgang der Beizzone 3 beziehungsweise am Eingang und am Ausgang einer jeden Spülstufe 7 befinden sich Abquetschrollen 10, welche die jeweilige Behandlungsflüssigkeit von der Bandoberfläche 14 abquetschen und so in der jeweiligen Bandbehandlungszone zurückhalten.

Die Figuren 2a und 2b zeigen einen Querschnitt durch eine Spülstufe 7. Die Spüldüsen 11 dienen dazu, die Oberfläche des Metallbandes 14 mit einem Spülmittel zu besprühen, so dass Reste des Beizmittels von der Bandoberfläche 14 entfernt werden. Die Spüldüsen 11 sind über Versorgungsleitungen mit einer nicht näher dargestellten Versorgungseinrichtung verbunden. Das Spülmittel wird in einer Wanne als Vorlage aufgefangen und im Kreislauf geführt.

In Figur 2a ist jeweils eine Sprühdüsenreihe 13 in der Höhe der Passlinie an den Seitenwänden dargestellt. In Figur 2b werden jeweils zwei Sprühdüsenreihen 13 pro Seite oberhalb und unterhalb der Passlinie dargestellt. Sie stellen eine Zerstäubungseinrichtung dar, mittels derer eine Flüssigkeit (in der Regel reines Wasser) zu Nebel zerstäubt wird. Dieser Flüssigkeitsnebel 9 wird in den Innenraum der Spülstufe 7 von der Seite her eingebracht. Im Falle eines Bandstillstandes oder stark reduzierter Bandgeschwindigkeit (die Zufuhr der Spülflüssigkeit zu den Spüldüsen 11 ist zonenweise oder ganz gestoppt) wird mittels dieses Flüssigkeitsnebels 9 die Oberfläche des Metallbandes 14 feucht gehalten, so dass die Ausbildung von "Sprühbildern" und unerwünschten Verfärbungen auf der Oberfläche verhindert wird. Durch diese Atmosphäre im Innenraum der Spülstufe 7 können die "Sprühbilder" und unerwünschten Verfärbungen für eine begrenzte Zeit verhindert werden. Bei einem Bandstillstand ist es daher erfindungsgemäß innerhalb einer begrenzten Zeit nicht mehr erforderlich, den Bandabschnitt in der Spülzone 4 in die Beizzone 3 zurück zu fahren.
Die Sprühdüsen 13 sind in Bandlaufrichtung 5 gesehen auf einer Linie gereiht, die entweder etwa in Höhe der Passlinie 6 der Spülzone 7 liegt (Figur 2a) oder oberhalb und unterhalb der Passlinie (Figur 2b) angeordnet sind. Der Sprühnebelstrahl 15 zeigt quer zur Bandlaufrichtung 5.

Eine bevorzugte Ausbildung der Sprühdüsen 13 kann entweder eine Einstoffdüse (z.B.: Vollkegeldüse) oder eine Zweistoffdüse sein.
Obwohl die Erfindung in Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

Selbstverständlich kann eine solche Spülzone 4 auch aus mehr als drei hintereinander geschalteten Spülstufen 7 bestehen. Wie oben ausgeführt, tritt das Problem der "Sprühbilder" bei Bandstillstand bzw. das Problem unerwünschter Verfärbungen bei Bandstillstand oder. stark reduzierter Bandgeschwindigkeit auf.

### Zusammenstellung der verwendeten Bezugszeichen

- 1: Behandlungsanlage
- 2: Metallband
- 3: Beizzone
- 4: Spülzone
- 5: Bewegungsrichtung des Metallbandes
- 6: Passlinie
- 7: Spülstufe
- 8: Einrichtung zum Erzeugen des Flüssigkeitsnebels
- 9: Flüssigkeitsnebel
- 10: Abquetschrollen
- 11: Spüldüse
- 12: Seitenwand
- 13: Sprühdüse
- 14: Bandoberfläche
- 15: Sprühnebelstrahl

## Patentansprüche

1. Vorrichtung zur Nachbehandlung eines Metallbandes (2), wobei das aus einer Beizzone (3) kommende gebeizte Metallband (2) im Durchlaufbetrieb durch eine Spülzone (4) hindurch bewegt wird, in welcher an der Bandoberfläche (14) des Metallbandes (2) anhaftende Reste eines Beizmittels durch Aufsprühen eines Spülmittels entfernt werden,
wobei die Spülzone (4) dazu eingerichtet ist, im Falle einer Unterbrechung des Durchlaufbetriebs (Bandstillstand) oder stark reduzierter Bandgeschwindigkeit das Aufsprühen des Spülmittels zonenweise oder ganz zu unterbrechen, wobei mittels einer in der Spülzone (4) vorgesehenen Einrichtung (8) zum Erzeugen eines Flüssigkeitsnebels (9) die Oberfläche (14) des Metallbandes (2) befeuchtbar ist, wobei die Spülzone (4) aus mehreren hintereinander geschalteten Spülstufen (7) zusammengesetzt ist, wobei die Einrichtung (8) zumindest in einer der Spülstufen (7) vorgesehen ist, **dadurch gekennzeichnet,**
**dass** die Einrichtung (8) an den Seitenwänden (12) dieser zumindest einen Spülstufe (7) angeordnet ist.

2. Vorrichtung nach Anspruch 1, **dadurch gekennzeichnet, dass** die Einrichtung (8) durch ein oder mehrere jeweils in den Seitenwänden (12) angeordnete Sprühdüsen (13), gebildet ist.

3. Vorrichtung nach Anspruch 2, **dadurch gekennzeichnet, dass** die Sprühdüsen (13) in einer durch die Passlinie (6) des Metallbandes (2) vorgegebenen Ebene angeordnet sind und der jeweils erzeugte Sprühnebelstrahl (15) quer zur Bandlaufrichtung (5) gerichtet ist.

4. Vorrichtung nach Anspruch 2, **dadurch gekennzeichnet, dass** die Sprühdüsen (13) jeweils oberhalb und unterhalb der Passlinie (6) des Metallbandes (2) vorgegebenen Ebenen angeordnet sind und der jeweils erzeugte Sprühnebelstrahl (15) quer zur Bandlaufrichtung (5) gerichtet ist.

5. Vorrichtung nach Anspruch 4, **dadurch gekennzeichnet, dass** in der Einrichtung (8) angeordnete Sprühdüsen (13) als Einstoffdüsen ausgeführt sind.

6. Vorrichtung nach Anspruch 4, **dadurch gekennzeichnet, dass** in der Einrichtung (8) angeordnete Sprühdüsen (13) als Zweistoffdüsen ausgeführt sind.

7. Verfahren zur Nachbehandlung eines Metallbandes (2), wobei das aus einer Beizzone (3) kommende gebeizte Metallband (2) im Durchlaufbetrieb durch eine Spülzone (4) hindurch bewegt wird, in welcher an der Oberfläche (14) des Metallbandes (2) anhaftende Reste eines Beizmittels durch Aufsprühen eines Spülmittels entfernt werden,
wobei im Falle einer Unterbrechung des Durchlaufbetriebs (Bandstillstand) oder stark reduzierter Bandgeschwindigkeit das Aufsprühen des Spülmittels zonenweise oder ganz unterbrochen wird und mittels einer in der Spülzone (4) vorgesehenen Einrichtung (8) ein Flüssigkeitsnebel (9) erzeugt wird, mittels dessen die Oberfläche (14) des Metallbandes (2) feucht gehalten wird,
wobei die Spülzone (4) aus mehreren hintereinander geschalteten Spülstufen (7) zusammengesetzt ist, wobei zumindest in einer der Spülstufen (7) der dort befindliche Abschnitt des Metallbandes von der Einrichtung (8) zusätzlich oder alternativ feucht gehalten wird, **dadurch gekennzeichnet, dass** der mittels der Einrichtung (8) eingebrachte Flüssigkeitsnebel (9) jeweils von den Seitenwänden (12) zumindest einer Spülstufe (7) eingebracht wird.

8. Verfahren nach Anspruch 7, **dadurch gekennzeichnet, dass** mittels der Einrichtung (8) ein Sprühnebelstrahl (15) quer zur Bandlaufrichtung (5) ausgerichtet erzeugt wird.

9. Verfahren nach Anspruch 8, **dadurch gekennzeichnet, dass** der Sprühnebelstrahl (15) mittels Sprühdüsen (13) erzeugt wird, die in einer durch die Passlinie (6) des Metallbandes (2) vorgegebenen Ebene angeordnet werden.

10. Verfahren nach Anspruch 8, **dadurch gekennzeichnet, dass** der Sprühnebelstrahl (15) mittels Sprühdüsen (13) erzeugt wird, die in Ebenen oberhalb und unterhalb der Passlinie (6) des Metallbandes (2) angeordnet werden.

11. Verfahren nach Anspruch 7, **dadurch gekennzeichnet, dass** der Flüssigkeitsnebel (9) mittels Einstoffdüse eingebracht wird.

12. Verfahren nach Anspruch 7, **dadurch gekennzeichnet, dass** der Flüssigkeitsnebel (9) mittels Zweistoffdüse eingebracht wird.

## Claims

1. Device for post-treating a metal strip (2), wherein the pickled metal strip (2) coming from a pickling zone (3) is moved in continuous operation through a rinsing zone (4) in which residues of a pickling agent adhering to the surface (14) of the metal strip (2) are removed by spraying on a rinsing agent,
wherein the rinsing zone is configured, in the event of an interruption in the continuous operation (strip at a standstill) or of a sharply reduced speed of the strip, to interrupt the spraying-on of the rinsing fluid zone-wise or completely, wherein by means of a unit (8) for generating a liquid mist (9) provided in the rinsing zone (4) the surface (14) of the metal strip (2) can be moistened, wherein the rinsing zone (4) is composed of a plurality of rinsing stages (7) arranged in succession, wherein the unit (8) is provided at least in one of the rinsing stages (7),
**characterised in that**
the unit (8) is arranged on the side walls (12) of said at least one rinsing stage (7).

2. Device according to claim 1, **characterised in that** the unit (8) is formed by one or more spray nozzles (13) arranged in each case in the side walls (12).

3. Device according to claim 2, **characterised in that** the spray nozzles (13) are arranged in a plane predefined by the pass line (6) of the metal strip (2) and the spray mist jet (15) generated in each case is directed perpendicular to the direction of strip movement (5).

4. Device according to claim 2, **characterised in that** the spray nozzles (13) are in each case arranged in planes above and below the pass line (6) of the metal strip (2) and the spray mist jet (15) generated in each case is directed perpendicular to the direction of strip movement (5).

5. Device according to claim 4, **characterised in that** spray nozzles (13) arranged in the unit (8) are embodied as single-fluid nozzles.

6. Device according to claim 4, **characterised in that** spray nozzles (13) arranged in the unit (8) are embodied as two-fluid nozzles.

7. Method for post-treating a metal strip (2), wherein the pickled metal strip (2) coming from a pickling zone (3) is moved in continuous operation through a rinsing zone (4) in which residues of a pickling agent adhering to the surface (14) of the metal strip (2) are removed by spraying on a rinsing agent,
wherein in the event of an interruption in the continuous operation (strip at a standstill) or of a sharply reduced speed of the strip the spraying-on of the rinsing fluid is interrupted zone-wise or completely and a liquid mist (9) is generated by means of a unit (8) provided in the rinsing zone (4), by means of which the surface (14) of the metal strip (2) is kept moist,
wherein the rinsing zone (4) is composed of a plurality of rinsing stages (7), wherein at least in one of the rinsing stages (7) the section of the metal strip located there is additionally or alternatively kept moist by means of liquid mist (9), **characterised in that** liquid mist (9) introduced by means of the unit (8) is in each case introduced from the side walls (12) of at least one rinsing stage (7).

8. Method according to claim 7, **characterised in that** a spray mist jet (15) directed perpendicular to the direction of strip movement (5) is generated by means of the unit (8).

9. Method according to claim 8, **characterised in that** the spray mist jet (15) is generated by means of spray nozzles (13) which are arranged in a plane predefined by the pass line (6) of the metal strip (2).

10. Method according to claim 8, **characterised in that** the spray mist jet (15) is generated by means of spray nozzles (13) which are arranged in planes above and below the pass line (6) of the metal strip (2).

11. Method according to claim 7, **characterised in that** the liquid mist (9) is introduced by means of single-fluid nozzle.

12. Method according to claim 7, **characterised in that** the mist (9) is introduced by means of two-fluid nozzle.

## Revendications

1. Dispositif de post-traitement d'un feuillard métallique (2), dans lequel le feuillard métallique (2) décapé venant d'une zone de décapage (3) traverse en continu une zone de rinçage (4) dans laquelle des résidus d'un agent de décapage qui adhèrent à la surface (14) du feuillard métallique (2) sont éliminés par pulvérisation d'un liquide de rinçage,
dans lequel la zone de rinçage (4) est conçue pour interrompre la pulvérisation du liquide de rinçage, zone par zone ou totalement, en cas d'interruption du fonctionnement en continu (immobilisation du feuillard) ou de forte réduction de la vitesse du feuillard, dans lequel la surface (14) du feuillard métallique (2) peut être mouillée au moyen d'un dispositif (8) permettant de produire un brouillard de liquide (9) prévu dans la zone de rinçage (4), dans lequel la zone de rinçage (4) est composée de plusieurs phases de rinçage (7) disposées les unes derrière les autres, dans lequel le dispositif (8) est prévu au moins dans une des phases de rinçage (7),
**caractérisé en ce que**
le dispositif (8) est situé sur les parois latérales (12) de cette au moins une phase de rinçage (7).

2. Dispositif selon la revendication 1, **caractérisé en ce que** le dispositif (8) est formé d'une ou de plusieurs buses de pulvérisation (13) situées à chaque fois dans les parois latérales (12).

3. Dispositif selon la revendication 2, **caractérisé en ce que** les buses de pulvérisation (13) sont disposées dans un plan défini par la ligne de passage (6) du feuillard métallique (2) et le jet de brouillard pulvérisé (15) produit à chaque fois est dirigé perpendiculairement à la direction de déplacement (5) du feuillard.

4. Dispositif selon la revendication 2, **caractérisé en ce que** les buses de pulvérisation (13) sont disposées à chaque fois dans des plans définis au-dessus et en-dessous de la ligne de passage (6) du feuillard métallique (2) et le jet de brouillard pulvérisé (15) produit à chaque fois est dirigé perpendiculairement à la direction de déplacement (5) du feuillard.

5. Dispositif selon la revendication 4, **caractérisé en ce que** les buses de pulvérisation (13) situées dans le dispositif (8) sont exécutées en tant que buses à une matière.

6. Dispositif selon la revendication 4, **caractérisé en ce que** les buses de pulvérisation (13) situées dans le dispositif (8) sont exécutées en tant que buses à deux matières.

7. Procédé de post-traitement d'un feuillard métallique (2), dans lequel le feuillard métallique (2) décapé venant d'une zone de décapage (3) traverse en continu une zone de rinçage (4) dans laquelle des résidus d'un agent de décapage qui adhèrent à la surface (14) du feuillard métallique (2) sont éliminés par pulvérisation d'un liquide de rinçage,
dans lequel la pulvérisation du liquide de rinçage est interrompue, zone par zone ou totalement, en cas d'interruption du fonctionnement en continu (immobilisation du feuillard) ou de forte réduction de la vitesse du feuillard, et un brouillard de liquide (9) grâce auquel la surface (14) du feuillard métallique (2) est maintenue humide est produit au moyen d'un dispositif (8) prévu dans la zone de rinçage (4),
dans lequel la zone de rinçage (4) est composée de plusieurs phases de rinçage (7) disposées les unes derrière les autres, dans lequel, au moins dans une des phases de rinçage (7), la section du feuillard métallique se trouvant à cet endroit est maintenue humide, avec un supplément d'humidité ou de l'humidité en alternance, par le dispositif (8),
**caractérisé en ce que** le brouillard de liquide (9) introduit au moyen du dispositif (8) est amené à chaque fois des parois latérales (12) d'au moins une phase de rinçage (7).

8. Procédé selon la revendication 7, **caractérisé en ce que** le dispositif (8) produit un jet de brouillard pulvérisé (15) dirigé perpendiculairement à la direction de déplacement (5) du feuillard.

9. Procédé selon la revendication 8, **caractérisé en ce que** le jet de brouillard pulvérisé (15) est produit au moyen de buses de pulvérisation (13) qui sont disposées dans un plan défini par la ligne de passage (6) du feuillard métallique (2).

10. Procédé selon la revendication 8, **caractérisé en ce que** le jet de brouillard pulvérisé (15) est produit au moyen de buses de pulvérisation (13) qui sont disposées dans des plans au-dessus et en-dessous de la ligne de passage (6) du feuillard métallique (2).

11. Procédé selon la revendication 7, **caractérisé en ce que** le brouillard de liquide (9) est introduit au moyen d'une buse à une matière.

12. Procédé selon la revendication 7, **caractérisé en ce que** le brouillard de liquide (9) est introduit au moyen d'une buse à deux matières.
